# EUROPÄISCHE PATENTSCHRIFT

(11) **EP 2 088 253 B1**
(45) Veröffentlichungstag und Bekanntmachung des Hinweises auf die Patenterteilung: **16.12.2015**
(21) Anmeldenummer: 09001725.2
(22) Anmeldetag: 06.02.2009
(51) Int. Cl.: E04B 1/76, E04B 1/94

(54) **Brandschutzriegelelement**
Flame-retardant bar element
Elément de verrou ignifuge

(30) Priorität: 07.02.2008 DE 202008001750 U
(43) Veröffentlichungstag der Anmeldung: 12.08.2009
(73) Patentinhaber: puren GmbH, 88662 Überlingen (DE)
(72) Erfinder: Bommer, Hans, 88662 Überlingen (DE)
(74) Vertreter: Daub, Thomas

(56) Entgegenhaltungen:
- EP-A1- 0 982 444
- EP-A2- 1 008 697
- AT-U1- 5 285
- DE-U1-202005 000 129

## Beschreibung

### Stand der Technik

Die Erfindung geht aus von einem Brandschutzriegelelement nach dem Oberbegriff des Anspruchs 1.

Es sind bereits Brandschutzriegel aus polymeren Materialien bekannt, durch deren Verwendung in einer Wärmedämmung einer Hausfassade im Falle eines Brandes eine Gefahr eines Feuerüberschlags zu einem nächsthöheren Stockwerk verringert werden soll.

Die EP 0 982 444 A1 offenbart ein Brandschutzriegelelement SP, das aus einem Grundkörper GK und mindestens einem Befestigungselement BE besteht, über das der Grundkörper GK des Brandschutzriegelelements am Gebäude G befestigbar ist.

### Vorteile der Erfindung

Erfindungsgemäß wird ein Brandschutzriegelelement, das aus Polyurethanschaum (PUR-Schaum) und/oder Polyisocyanuratschaum (PIR-Schaum) besteht, insbesondere für Wärmedämm-Verbundsysteme (WDVS) an Gebäuden , vorgeschlagen. Erfindungsgemäß weist das Brandschutzriegelelement eine homogene Rohdichte auf. Durch eine homogene Rohdichte kann neben einem gewährleisteten guten Brandschutz bei einer vorgegebenen Isolationsstärke eine besonders gute Wärmedämmung erzielt werden. Unter einer "Rohdichte", angegeben in kg/m³, soll in diesem Zusammenhang insbesondere eine Dichte eines Materials verstanden werden, zu deren Ermittlung das Porenvolumen im Materialvolumen mit einbezogen wird. Unter einer "homogenen" Rohdichte soll erfindungsgemäß verstanden werden, dass in einer Verteilung von Messwerten der Rohdichte, die an Probevolumina in Form von Würfeln mit einer Kantenlänge von zehn Millimetern bestimmt wird, die aus einem Teil des Brandschutzriegelelements von einer parallel zu einer äußeren Oberfläche liegenden Mittelebene durch einen Volumenmittelpunkt bis zu der äußeren Oberfläche gewonnen werden, mindestens 70% der ermittelten Messwerte der Rohdichte in einem Intervall von ±20%, insbesondere in einem Intervall von ±10%, um einen statistischen Mittelwert liegen. Der "Volumenmittelpunkt" soll in diesem Zusammenhang insbesondere als identisch mit einem Schwerpunkt des Brandschutzriegelelements bei einer als konstant angenommenen Rohdichte verstanden werden. Insbesondere ist das Brandschutzriegelelement folienfrei ausgebildet, wobei unter einer "Folie" insbesondere ein dünnschichtiges, d.h. insbesondere weniger als fünf Millimeter dickes, insbesondere auch ohne Trägermaterial zusammenhängendes Element verstanden werden soll.

Ferner wird vorgeschlagen, dass die Rohdichte der Brandschutzriegelelemente größer als 26 kg/m³ und geringer als 80 kg/m³ ist, wodurch vorteilhaft ein guter Brandschutz und gleichzeitig eine besonders gute Wärmedämmung erreicht werden.

In einer vorteilhaften Ausgestaltung weist das Brandschutzriegelelement eine Form auf, die im Wesentlichen einem prismatischen Körper, insbesondere einem Quader, entspricht. Durch eine solche Form lassen sich die Brandschutzriegelelemente besonders einfach anordnen und ein Brandschutz schnell und einfach aufbauen. Unter "im Wesentlichen" soll in diesem Zusammenhang verstanden werden, dass bei einer Quaderform ein in einer Querschnittsfläche einbeschriebenes Rechteck mindestens 98% der Querschnittsfläche überdeckt. Bei einem prismatischen Körper soll dasselbe für ein einbeschriebenes Vieleck gelten, wobei eine Anzahl von Ecken des Vielecks einer Anzahl von Mantelflächen des Brandschutzriegelelements entsprechen soll.

Erfindungsgemäß ist zumindest eine Befestigungsfläche des Brandschutzriegelelements von einer offenporigen Oberfläche, insbesondere von einer Schnittoberfläche, gebildet. Durch die offenen Poren der Oberfläche lässt sich eine besonders gute Verarbeitbarkeit und Möglichkeit zur Befestigung insbesondere an einem Gebäude und insbesondere bei einem Aufbringen einer Haftvermittlerschicht erreichen.

Mit besonderem Vorteil weist zumindest eine äußere Oberfläche des Brandschutzriegelelements eine Beschichtung zum Schutz vor UV-Strahlung auf. Durch die Beschichtung wird eine Degradation von Eigenschaften des Brandschutzriegelelements und insbesondere seines oberflächennahen Materials während einer Aufbauphase, in der das Brandschutzriegelelement einer UV-Strahlung ausgesetzt sein kann, verhindert. Unter einer "Beschichtung" soll in diesem Zusammenhang ein Aufbringen eines formlosen Materials, insbesondere im Unterschied zu einem Anbringen einer Schicht aus einem formbehafteten Material, auf die äußere Oberfläche verstanden werden, und zwar insbesondere durch ein Sprüh- oder Streichverfahren, wobei dem Fachmann abhängig von dem verwendeten Material gängige Methoden bekannt sind.

Erfindungsgemäß haften Beschichtungen aus einem Material zum Zweck einer farblichen Gestaltung und/oder zur Befestigung zwischenträgerfrei auf dem Brandschutzriegelelement, wodurch ein besonders einfacher Aufbau eines Brandschutzes ermöglicht wird. Vorteilhaft können Putzaufbauten direkt auf den Brandschutzriegelelementen aufgetragen werden, wodurch sich auf besonders einfache Weise Außenfassaden von Gebäuden mit Brandschutzriegelelementen erstellen lassen.

Ferner wird vorgeschlagen, dass eine Materialstärke in zumindest einem Randbereich des Brandschutzriegelelements zur Herstellung einer formschlüssigen Verbindung verringert ist, wodurch sich eine einfache und sichere Anbringung von Brandschutzriegelelementen erreichen lässt. Durch eine geeignete Ausgestaltung können benachbarte Brandschutzriegelelemente einander teilweise überdeckend angeordnet werden, wodurch außerdem einer Bildung von Kältebrücken an Randbereichen der Brandschutzriegelelemente vorteilhaft entgegengewirkt werden kann. Vorteilhaft kann die formschlüssige Verbindung benachbarter Brandschutzriegelelemente durch einstückig mit den jeweiligen Brandschutzriegelelementen ausgebildete Teile einer Nut-/Feder-Verbindung gebildet sein.

Es wird vorgeschlagen, dass die Brandschutzriegelelemente eine Materialstärke von mehr als 100 mm aufweisen, wodurch ein besonders guter Brandschutz erreicht wird. Durch eine solche Materialstärke kann auch eine besonders gute, bündige Anpassung der Brandschutzriegelelemente an weitere, zur Wärmedämmung an einem Gebäude angebrachte Wärmedämm-Elemente erzielt werden. Vorteilhaft beträgt die Materialstärke der Brandschutzriegelelemente mehr als 120 mm, besonders vorteilhaft mehr als 150 mm.

In einer vorteilhaften Ausgestaltung beträgt eine Höhenabmessung des Brandschutzriegelelements mehr als 150 mm. Dadurch lässt sich ein wirksamer Brandschutz auf besonders einfache Weise aufbauen. Vorteilhaft weist das Brandschutzriegelelement eine Höhe von mehr als 180 mm, mit besonderem Vorteil von mehr als 200 mm auf.

Mit besonderem Vorteil wird ein Brandschutzriegel aus Brandschutzriegelelementen gebildet, bei dem die Brandschutzriegelelemente oberhalb von Gebäudeöffnungen und zumindest in einer Gesamtlänge angebracht sind, die einer Breite der Gebäudeöffnung entspricht, wodurch ein wirksamer Brandschutz für den Fall von aus den Gebäudeöffnungen nach oben herausschlagenden Flammen erreicht wird. Unter "oberhalb von Gebäudeöffnungen" soll in diesem Zusammenhang insbesondere verstanden werden, dass die senkrecht nach unten projizierte Breite des Brandschutzriegels die Breite der Gebäudeöffnung vollständig überdeckt.

Des Weiteren wird ein Brandschutzriegel aus Brandschutzriegelelementen vorgeschlagen, wobei die Brandschutzriegelelemente in einer gleich bleibenden Höhe um ein Gebäude umlaufend angebracht sind, wodurch rund um das Gebäude ein lückenloser Brandschutz erreicht wird. Vorzugsweise ist der umlaufende Brandschutzriegel oberhalb von Gebäudeöffnungen positioniert, wodurch ein besonders effektiver Brandschutz im Falle von aus den Gebäudeöffnungen nach oben herausschlagenden Flammen erzielt werden kann. Vorteilhaft kann eine Ausbreitung eines Feuers durch die nach oben herausschlagenden Flammen und insbesondere ein Herabregnen von geschmolzenem, thermoplastischem Wärmedämm-Material vermieden werden, wenn zwischen Ebenen, in denen die Gebäudeöffnungen des Gebäudes angeordnet sind, mindestens ein vollständig umlaufender Brandschutzriegel aus Brandschutzriegelelementen an der Fassade angebracht ist.

Es wird weiterhin eine Gebäudeisolierung mit zumindest einem Brandschutzriegel aus Brandschutzriegelelementen vorgeschlagen, wobei die Brandschutzriegelelemente mit Wärmedämm-Elementen verbunden sind, die aus zumindest einem anderen Material bestehen. Auf diese Weise lässt sich eine Gebäudefassade mit einem Brandschutz sehr einfach aufbauen. Vorzugsweise sind die Wärmedämm-Elemente aus dem anderen Material insbesondere zum Zweck der Wärmedämmung ausgestattet, so dass sich eine vollständige Wärmedämmung einer Gebäudefassade bei gleichzeitig gewährleistetem Brandschutz realisieren lässt. Vorzugsweise sind die Wärmedämm-Elemente aus dem anderen Material und die Brandschutzriegelelemente in ihren Materialstärken aufeinander abgestimmt, so dass eine übergangsfreie Gebäudefassade sehr einfach errichtet werden kann.

Mit besonderem Vorteil sind die Brandschutzriegelelemente in einer Gebäudeisolierung mit zumindest einem Brandschutzriegel mit Wärmedämm-Elementen verbunden, die im Wesentlichen aus expandiertem Polystyrol-Hartschaum (EPS) und/oder extrudiertem Polystyrol-Hartschaum (XPS) bestehen. Auf diese Weise lässt sich eine gute Wärmedämmung eines Gebäudes in Verbindung mit einem wirksamen Brandschutz besonders einfach erreichen. Unter "im Wesentlichen" soll in diesem Zusammenhang verstanden werden, dass in den Wärmedämm-Elementen zumindest eines der beiden Materialien oder eine Mischung von expandiertem Polystyrol-Hartschaum (EPS) und/oder extrudiertem Polystyrol-Hartschaum (XPS) in einer mittleren Konzentration von mindestens 30 Volumenprozenten enthalten ist.

### Zeichnung

Weitere Vorteile ergeben sich aus der folgenden Zeichnungsbeschreibung. In den Zeichnungen sind Ausführungsbeispiele der Erfindung dargestellt. Die Beschreibung und die Ansprüche enthalten zahlreiche Merkmale in Kombination. Der Fachmann wird'die Merkmale zweckmäßigerweise auch einzeln betrachten und zu sinnvollen weiteren Kombinationen zusammenfassen.

Es zeigen:
- Fig. 1: einen Ausschnitt einer Gebäudefassade mit eiem Brandschutzriegel oberhalb einer Gebäudeöffnung in einer Schnittdarstellung,
- Fig. 2: einen Querschnitt eines Brandschutzriegelelements,
- Fig. 3: einen Schnitt durch eine Verbindung von zwei Brandschutzriegelelementen in einer Draufsicht,
- Fig. 4: ein Gebäude mit Brandschutzriegeln über Gebäudeöffnungen und
- Fig. 5: einen Ausschnitt eines Gebäudes mit umlaufenden Brandschutzriegeln.

### Beschreibung der Ausführungsbeispiele

Fig. 1 zeigt einen Ausschnitt einer Fassade eines Gebäudes 38 in einer Höhe einer Zwischendecke in einer Schnittdarstellung. Die Zwischendecke liegt oberhalb einer als Fenster ausgebildeten Gebäudeöffnung 44 auf einem Fenstersturz auf. An einer Außenmauer 56 des Gebäudes 38 sind Brandschutzriegelelemente 10 in einem Abstand D von 150 mm zum Fenster in einer Gesamtlänge (senkrecht zur Zeichenebene) angebracht, die einer Breite des Fensters entspricht. Die Brandschutzriegelelemente 10 bestehen aus Polyisocyanurat (PIR)-Schaum und weisen eine homogene Rohdichte von 32 kg/m³ auf. Jedes Brandschutzriegelelement 10 ist in einer Form ausgestaltet, die im Wesentlichen einem prismatischen Körper, nämlich insbesondere einem Quader, entspricht. Seine rechteckige Querschnittsform besitzt eine Höhenabmessung H von 220 mm und eine Materialstärke M von 160 mm.

Jedes Brandschutzriegelelement 10 weist an allen Außenflächen, insbesondere an einer hauptsächlichen Befestigungsfläche 18 sowie an optionalen Befestigungsflächen 20, 22, offenporige Oberflächen auf und ist gebäudeseitig mittels einer Beschichtung 26 aus einem Material zur Befestigung ohne einen Zwischenträger an der Außenmauer 56 des Gebäudes 38 angebracht. Auf der nach innen zeigenden Befestigungsfläche 18 und einer nach außen zeigenden Oberfläche 24 jedes Brandschutzriegelelements 10 befindet sich jeweils eine Beschichtung 28, die während einer Aufbauphase zum Schutz vor UV-Strahlung dient. Auf der nach außen zeigenden Oberfläche 24 jedes Brandschutzriegelelements 10 ist ein nicht näher beschriebenes Putzsystem 30 ohne Zwischenträger zum Zweck einer farblichen Gestaltung und als Gebäudeschutz aufgetragen.

In der Fig. 2 ist eine weitere Ausführungsform eines Brandschutzriegelelements 12 mit einem im Wesentlichen parallelogrammförmigen Querschnitt dargestellt. Zur Verdeutlichung ist ein einbeschriebenes, geometrisch exaktes Parallelogramm abgebildet, das mehr als 98% der Querschnittsfläche abdeckt.

Die Fig. 3 zeigt eine Draufsicht auf eine Verbindung von zwei nebeneinander angebrachten Brandschutzriegelelementen 14, 16, die in ihrem Randbereich Profile mit einer verringerten Materialstärke aufweisen, mit denen eine formschlüssige Verbindung 32 der beiden Brandschutzriegelelemente 14, 16 hergestellt wurde. Zur Sicherung wurde zusätzlich mittels eines Klebematerials, das ohne Zwischenträger auf die Brandschutzriegelelemente 14, 16 aufgetragen wurde, eine stoffschlüssige Verbindung 32 der Brandschutzriegelelemente 14, 16 hergestellt.

Die Fig. 4 zeigt ein weiteres Gebäude 40, nämlich ein Mehrfamilienhaus, mit als Eingangstür und Fenster ausgebildeten üblichen Gebäudeöffnungen 46. Eine Außenfassade des Hauses weist Brandschutzriegel 34 aus Brandschutzriegelelementen 10 auf, die oberhalb der Gebäudeöffnungen 46 angebracht sind. Die Gesamtlänge der zu jeweils einem Brandschutzriegel 34 angeordneten Brandschutzriegelelemente 10 entspricht zumindest einer Breite der jeweiligen Gebäudeöffnung 46. Zur besseren Übersicht sind nur einige der Brandschutzriegelelemente 10 mit Bezugszeichen versehen; das Ausführungsbeispiel soll jedoch so verstanden werden, dass alle in gleicher Weise dargestellten Brandschutzriegel 34 in gleicher Weise aus Brandschutzriegelelementen 10 gebildet sind.

In der Fig. 5 ist ein weiteres Gebäude 42, nämlich ein weiteres Mehrfamilienhaus, mit als Eingangstür und Fenster ausgebildeten üblichen Gebäudeöffnungen 48 dargestellt. In diesem Ausführungsbeispiel weist eine Außenfassade des Hauses eine Gebäudeisolierung 50 mit mehreren Brandschutzriegeln 36 aus Brandschutzriegelelementen 12 auf, wobei die Brandschutzriegelelemente 12 der Brandschutzriegel 36 jeweils in einer gleich bleibenden Höhe um das Haus umlaufend angebracht sind. Zur Realisierung eines besonders guten Brandschutzes umfasst die Gebäudeisolierung 50 zwischen den Gebäudeöffnungen 48 des ersten und zweiten Stockwerks zwei Brandschutzriegel 36 aus Brandschutzriegelelementen 12. Dabei sind die Brandschutzriegelelemente 12 nach oben und unten mit wärmedämm-Elementen 52, 54 verbunden, die aus einem anderen Material, nämlich im oberen Teil der Fassade aus expandiertem Polystyrol-Hartschaum (EPS) und im unteren Bereich der Fassade des Hauses aus extrudiertem Polystyrol-Hartschaum (XPS) bestehen. Zur besseren Übersicht sind nur einige der Brandschutzriegelelemente 12 und der Wärmedämm-Elemente 52, 54 mit Bezugszeichen versehen; das Ausführungsbeispiel soll jedoch so verstanden werden, dass alle in gleicher Weise dargestellten Brandschutzriegel 36 und Wärmedämm-Elemente 52, 54 in gleicher Weise ausgebildet sind.

### Bezugszeichen

- 10: Brandschutzriegelele- ment
- 12: Brandschutzriegelele- ment
- 14: Brandschutzriegelelement
- 16: Brandschutzriegelele- ment
- 18: Befestigungsfläche
- 20: Befestigungsfläche
- 22: Befestigungsfläche
- 24: Oberfläche
- 26: Beschichtung
- 28: Beschichtung
- 30: Putzsystem
- 32: Verbindung
- 34: Brandschutzriegel

- 36: Brandschutzriegel
- 38: Gebäude
- 40: Gebäude
- 42: Gebäude
- 44: Gebäudeöffnung
- 46: Gebäudeöffnung
- 48: Gebäudeöffnung
- 50: Gebäudeisolierung
- 52: Wärmedämm-Element
- 54: Wärmedämm-Element
- 56: Außenmauer
- D: Abstand
- M: Materialstärke
- H: Höhenabmessung

## Patentansprüche

1. Brandschutzriegelelement (10; 12; 14, 16), das aus Polyurethanschaum (PUR-Schaum) und/oder Polyisocyanuratschaum (PIR-Schaum) besteht, für Wärmedämm-Verbundsysteme (WDVS) an Gebäuden (38; 40; 42),
**gekennzeichnet durch**
eine homogenen Rohdichte, zu deren Ermittlung ein Porenvolumen im Materialvolumen mit einbezogen wird, wobei in einer Verteilung von Messwerten der Rohdichte, die an Probevolumina in Form von Würfeln mit einer Kantenlänge von zehn Millimetern bestimmt wird, die aus einem Teil des Brandschutzriegelelements von einer parallel zu einer äußeren Oberfläche liegenden Mittelebene **durch** einen Volumenmittelpunkt bis zu der äußeren Oberfläche gewonnen werden, mindestens 70% der ermittelten Messwerte der Rohdichte in einem Intervall von ±20% um einen statistischen Mittelwert liegen, wobei zumindest eine Befestigungsfläche (18, 20, 22) von einer offenporigen Oberfläche, insbesondere von einer Schnittoberfläche, gebildet ist, an der Beschichtungen (26) aus einem Material zum Zweck einer farblichen Gestaltung und/oder zur Befestigung zwischenträgerfrei haften.

2. Brandschutzriegelelement (10; 12; 14, 16) nach Anspruch 1,
**dadurch gekennzeichnet, dass**
die Rohdichte größer als 26 kg/m³ und geringer als 80 kg/m³ ist.

3. Brandschutzriegelelement (10; 12; 14, 16) nach Anspruch 1 oder 2,
**gekennzeichnet durch**
eine Form, die im Wesentlichen einem prismatischen Körper entspricht, insbesondere einem Quader.

4. Brandschutzriegelelement (10; 12; 14, 16) nach einem der vorhergehenden Ansprüche,
welches an der hauptsächlichen Befestigungsfläche (18) gebäudeseitig mittels einer Beschichtung aus einem Material zur Befestigung ohne einen Zwischenträger an einer Außenmauer (56) eines Gebäudes anbringbar ist.

5. Brandschutzriegelelement (10; 12; 14, 16) nach einem der vorhergehenden Ansprüche,
**dadurch gekennzeichnet, dass**
zumindest eine äußere Oberfläche (24) eine Beschichtung (28) zum Schutz vor UV-Strahlung aufweist.

6. Brandschutzriegelelement (10; 12; 14, 16) nach einem der vorhergehenden Ansprüche,
**dadurch gekennzeichnet, dass**
eine Materialstärke (M) in zumindest einem Randbereich zur Herstellung einer formschlüssigen Verbindung (32) verringert ist, um benachbarte Brandschutzriegelelemente einander teilweise überdeckend anzuordnen.

7. Brandschutzriegelelement (10; 12; 14, 16) nach einem der vorhergehenden Ansprüche,
**gekennzeichnet durch**
eine Materialstärke (M) von mehr als 100 mm.

8. Brandschutzriegelelement (10; 12; 14, 16) nach einem der vorhergehenden Ansprüche,
**gekennzeichnet durch**
eine Höhenabmessung (H) von mehr als 150 mm.

9. Brandschutzriegel (34; 36) aus Brandschutzriegelelementen (10; 12; 14, 16) nach einem der Ansprüche 1 bis 8,
**dadurch gekennzeichnet, dass**
die Brandschutzriegelelemente (10; 12; 14, 16) oberhalb von Gebäudeöffnungen (44; 46; 48) und zumindest in einer Gesamtlänge angebracht sind, die einer Breite der Gebäudeöffnung (44; 46; 48) entspricht.

10. Brandschutzriegel (34; 36) aus Brandschutzriegelelementen (10; 12; 14, 16) nach einem der Ansprüche 1 bis 8,
**dadurch gekennzeichnet, dass**
die Brandschutzriegelelemente (10; 12; 14, 16) in einer gleich bleibenden Höhe um ein Gebäude (38; 40; 42) umlaufend angebracht sind.

11. Gebäudeisolierung (50) mit zumindest einem Brandschutzriegel (34; 36) aus Brandschutzriegelelementen (10; 12; 14, 16) nach einem der Ansprüche 1 bis 8, wobei die Brandschutzriegelelemente (10; 12; 14, 16) mit Wärmedämm-Elementen (52, 54) verbunden sind, die aus zumindest einem anderen Material bestehen,
**dadurch gekennzeichnet, dass**
die Wärmedämm-Elemente (52, 54) aus dem anderen Material und die Brandschutzriegelelemente (10; 12; 14, 16) in ihren Materialstärken aufeinander abgestimmt sind.

12. Gebäudeisolierung (50) nach Anspruch 11,
**dadurch gekennzeichnet, dass**
die Brandschutzriegelelemente (10; 12; 14, 16) mit Wärmedämm-Elementen (52, 54) verbunden sind, die im Wesentlichen aus expandiertem Polystyrol-Hartschaum (EPS) und/oder extrudiertem Polystyrol-Hartschaum (XPS) bestehen.

13. Verfahren zur Herstellung eines Brandschutzriegels (34; 36) nach Anspruch 9 oder 10,
**dadurch gekennzeichnet, dass**
Brandschutzriegelelemente (10; 12; 14, 16) nebeneinander an einem Gebäude (38; 40; 42) angebracht werden.

14. Verfahren zur Herstellung einer Gebäudeisolierung (50) nach Anspruch 11 oder 12,
**dadurch gekennzeichnet, dass**
Brandschutzriegelelemente (10; 12; 14, 16) mit Wärmedämm-Elementen (52, 54), die aus zumindest einem anderen Material bestehen, verbunden werden.

## Claims

1. Flame retardant bar element (10; 12; 14, 16) consisting of polyurethane foam (PUR-foam) and/or polyisocyanurate foam (PIR-foam), for heat insulation systems (WDVS) at buildings (38; 40; 42),
**characterised by**
a homogenous apparent density, for the determination of which a pore volume in the material volume is taken into account,
wherein - in a distribution of measurements of apparent density, which is determined via sample volumes embodied as cubes having a 10 mm edge length and obtained from a portion of the flame retardant bar element from a middle plane located parallel to an exterior surface through a volume center up to the exterior surface - at least 70%of the obtained measurement values of the apparent density are in an interval of ± 20% round a statistic average value, wherein at least one fixation surface (18, 20, 22) is embodied by an open-pored surface, in particular a cut surface, at which coatings (26) of a material for the purpose of a color design and/or of fixation adhere without intermediary carrier.

2. Flame retardant bar element (10; 12; 14, 16) according to claim 1,
**characterised in that**
the apparent density is greater than 26 kg/m³ and lower than 80 kg/m³.

3. Flame retardant bar element (10; 12; 14, 16) according to claim 1 or 2,
**characterised by**
a shape that substantially corresponds to a prismatic body, in particular a rectangular cuboid.

4. Flame retardant bar element (10; 12; 14, 16) according to one of the preceding claims,
which is mountable, at its main fixation surface (18) that faces towards the building, by means of a coating consisting of a material for fixation to an exterior wall (56) of a building without an intermediary carrier.

5. Flame retardant bar element (10; 12; 14, 16) according to one of the preceding claims,
**characterised in that**
at least one exterior surface (24) comprises a coating (28) for protection from UV radiation.

6. Flame retardant bar element (10; 12; 14, 16) according to one of the preceding claims,
**characterised in that**
a material thickness (M) is reduced in at least one edge region for establishing a positive-fit connection (32), for the purpose of arranging neighbouring flame retardant bar elements in such a way that they partially overlap each other.

7. Flame retardant bar element (10; 12; 14, 16) according to one of the preceding claims,
**characterised by**
a material thickness (M) of more than 100 mm.

8. Flame retardant bar element (10; 12; 14, 16) according to one of the preceding claims,
**characterised by**
a height measurement (H) of more than 150 mm.

9. Flame retardant bar (34; 36) implemented by flame retardant bar elements (10; 12; 14, 16) according to one of claims 1 to 8,
**characterised in that**
the flame retardant bar elements (10; 12; 14, 16) are mounted above building apertures (44; 46; 48) and are mounted at least in a total length corresponding to a width of the building aperture (44; 46; 48).

10. Flame retardant bar (34; 36) implemented by flame retardant bar elements (10; 12; 14, 16) according to one of claims 1 to 8,
**characterised in that**
the flame retardant bar elements (10; 12; 14, 16) are mounted circumferential around a building (38; 40; 42) at a constant height.

11. Building insulation (50) with at least one flame retardant bar (34; 36) implemented by flame retardant bar elements (10; 12; 14, 16) according to one of claims 1 to 8, the flame retardant bar elements (10; 12; 14, 16) being connected to heat insulation elements (52, 54) consisting of at least one other material,
**characterised in that**
the heat insulation elements (52, 54) consisting of the other material and the flame retardant bar elements (10; 12; 14, 16) are adapted to each other as regards their material thicknesses.

12. Building insulation (50) according to claim 11,
**characterised in that**
the flame retardant bar elements (10; 12; 14, 16) are connected to heat insulation elements (52, 54) substantially consisting of expanded polystyrene rigid foam (EPS) and/or extruded polystyrene rigid foam (XPS).

13. Method for manufacturing a flame retardant bar (34; 36) according to claim 9 or 10,
**characterised in that**
flame retardant bar elements (10; 12; 14, 16) are mounted at a building (38; 40; 42) one beside the other.

14. Method for manufacturing a building insulation (50) according to claim 11 or 12,
**characterised in that**
flame retardant bar elements (10; 12; 14, 16) are connected to heat insulation elements (52, 54) consisting of at least one other material.

## Revendications

1. Elément de verrou ignifuge (10 ; 12 ; 14, 16) consistant de mousse de polyuréthane (PUR-mousse) et/ou mousse de poly-isocyanurate (PIR-mousse), pour des systèmes d'assemblage d'isolation thermique (WDVS) à des édifices (38 ; 40 ; 42),
**caractérisé par**
une densité apparente homogène, pour la détermination de laquelle un volume des pores dans le volume de matériau est pris en considération,
alors que - dans une distribution des valeurs mesurées de la densité apparente déterminée aux volumes d'échantillon en forme des cubes ayant une longueur des arêtes de 10 millimètres et obtenus d'un part de l'élément de verrou ignifuge d'un plan central situé parallèle jusqu'au surface extérieure au travers d'un point central de volume jusqu'à la surface extérieure - au moins 70% des valeurs mesurées de la densité apparente sont dans un intervalle de ± 20% autour d'une valeur moyenne statistique, au moins une surface de fixation (18, 20, 22) étant implémentée par une surface à pores ouverts, notamment une surface coupe, à laquelle adhérent, sans porteur intermédiaire, des revêtements (26) d'un matériau pour un design coloré et/ou pour fixation.

2. Elément de verrou ignifuge (10 ; 12 ; 14, 16) selon la revendication 1,
**caractérisé en ce que**
la densité apparente est supérieure à 26 kg/m³ et inférieure à 80 kg/m³.

3. Elément de verrou ignifuge (10 ; 12 ; 14, 16) selon la revendication 1 ou 2,
**caractérisé par**
une forme correspondante substantiellement à un solide prismatique, notamment un pavé droit.

4. Elément de verrou ignifuge (10 ; 12 ; 14, 16) selon l'une quelconque des revendications précédentes, lequel peut être monté, à la principale surface de fixation (18) du côté de bâtiment, par le biais d'un revêtement d'un matériau prévu à la fixation au mur extérieur (56) sans porteur intermédiaire.

5. Elément de verrou ignifuge (10 ; 12 ; 14, 16) selon l'une quelconque des revendications précédentes,
**caractérisé en ce qu'**
au moins une surface extérieure (24) présente un revêtement (28) pour la protection contre de rayonnement UV.

6. Elément de verrou ignifuge (10 ; 12 ; 14, 16) selon l'une quelconque des revendications précédentes,
**caractérisé en ce qu'**
une épaisseur de matériau (M) est réduite dans au moins une zone périphérique pour établir une connexion (32) de complémentarité géométrique dans le bût de disposer des éléments de verrou ignifuge voisins ainsi qu'ils se partiellement recouvrent l'un l'autre.

7. Elément de verrou ignifuge (10 ; 12 ; 14, 16) selon l'une quelconque des revendications précédentes,
**caractérisé par**
une épaisseur de matériau (M) de plus de 100 mm.

8. Elément de verrou ignifuge (10 ; 12 ; 14, 16) selon l'une quelconque des revendications précédentes,
**caractérisé par**
une mesurage d'hauteur (H) de plus de 150 mm.

9. Verrou ignifuge (34 ; 36) des éléments de verrou ignifuge (10 ; 12 ; 14, 16) selon l'une quelconque des revendications 1 à 8,
**caractérisé en ce que**
les éléments de verrou ignifuge (10 ; 12 ; 14, 16) sont montés au-dessus des orifice de bâtiment (44 ; 46 ; 48) et au moins dans une longueur totale correspondante à une largeur de l'orifice de bâtiment (44 ; 46 ; 48).

10. Verrou ignifuge (34 ; 36) des éléments de verrou ignifuge (10 ; 12 ; 14, 16) selon l'une quelconque des revendications 1 à 8,
**caractérisé en ce que**
les éléments de verrou ignifuge (10 ; 12 ; 14, 16) sont montés dans une façon périphérique autour d'un bâtiment (38 ; 40 ; 42) à un niveau constant.

11. Isolation de bâtiment (50) avec au moins un verrou ignifuge (34 ; 36) des éléments de verrou ignifuge (10 ; 12 ; 14, 16) selon l'une quelconque des revendications 1 à 8, les éléments de verrou ignifuge (10 ; 12 ; 14, 16) étant raccordés à des éléments d'isolation thermique (52, 54) consistants d'au moins un autre matériau,
**caractérisée en ce que**
les éléments d'isolation thermique (52, 54) d'autre matériau et les éléments de verrou ignifuge (10 ; 12 ; 14, 16) sont accordés les uns sur les autres quant à ses épaisseurs de matériau.

12. Isolation de bâtiment (50) selon la revendication 11
**caractérisée en ce que**
les éléments de verrou ignifuge (10 ; 12 ; 14, 16) sont raccordés à des éléments d'isolation thermique (52, 54) consistants substantiellement de mousse rigide de polystyrène (EPS) expansée et/ou de mousse rigide de polystyrène (XPS) extrudée.

13. Méthode pour produire un verrou ignifuge (34 ; 36) selon la revendication 9 ou 10,
**caractérisée en ce que**
des éléments de verrou ignifuge (10 ; 12 ; 14, 16) sont montés à un bâtiment (38 ; 40 ; 42) l'un à coté de l'autre.

14. Méthode pour produire une isolation de bâtiment (50) selon l'une quelconque des revendications 11 ou 12,
**caractérisée en ce que**
des éléments de verrou ignifuge (10 ; 12 ; 14, 16) sont raccordés avec des éléments d'isolation thermique (52, 54) consistants d'au moins un autre matériau.
